# EUROPÄISCHE PATENTANMELDUNG

(11) **EP 4 786 721 A1**
(43) Veröffentlichungstag der Anmeldung: **05.08.2026**
(21) Anmeldenummer: 26150803.0
(22) Anmeldetag: 08.01.2026
(51) Int. Cl.: E06B 1/32, E06B 3/22, E06B 3/263, E06B 3/30, E06B 3/58

(54) **VERBUNDPROFIL**

(30) Priorität: 31.01.2025 DE 102025103682
(71) Anmelder: SCHÜCO International KG, 33609 Bielefeld (DE)
(72) Erfinder: LINDENMANN, Benjamin, 33602 Bielefeld (DE); KLEINER, Kristof, 32130 Enger (DE); KÖNIG CASTRO, Marvin, 32584 Löhne (DE)
(74) Vertreter: Dantz, Jan Henning

(57) **Zusammenfassung**

Ein Verbundprofil (10) für Fenster (1), Türen oder Fassaden umfasst ein metallischen Außenprofil (11), das mit einem faserverstärkten Kunststoffprofil (12) verbunden ist, das Faserstränge (9) enthält, die sich in Längsrichtung des Kunststoffprofils (12) erstrecken, wobei das Kunststoffprofil (12) mehrere Hohlkammern aufweist. Dadurch kann das Verbundprofil für Fenster, Türen oder Fassaden eingesetzt werden und bei höher Wärmedämmung eine hohe Festigkeit aufweisen.

## Beschreibung

Die vorliegende Erfindung betrifft ein Verbundprofil für Fenster, Türen oder Fassaden, mit einem metallischen Außenprofil, das mit einem faserverstärkten Kunststoffprofil verbunden ist, das Faserstränge enthält.

In der EP 774 037 B1 ist ein Verbundprofil für Rahmen von Fenstern, Türen der Fassadenelementen offenbart, das zwei Metallprofile umfasst, zwischen denen zwei Isolierstege angeordnet sind. Jeder Isoliersteg umfasst dabei ein Faserverbundskelett aus einem Gewebe, Geflecht, Gewirk oder Gestrick und einen umhüllenden Kunststoff, der hitzebeständig ist. Dadurch soll die Stabilität und die Standzeit im Brandfall verbessert werden. Bei einem solchen Verbundprofil mit zwei metallischen Profilen besteht der Nachteil, dass die Wärmedämmung begrenzt ist. Zudem ist die Herstellung der Isolierstege mit dem Faserverbundskelett aufwändig.

Zur Herstellung von Rahmenprofilen für Fenster oder Türen sind zudem Verfahren bekannt, bei denen in eine polymere Matrix aus Kunststoff Verstärkungsfasern eingebracht werden, wie dies in der DE 10 2021 122 153 A1 offenbart ist. Dadurch können Hohlkammerprofile mit erhöhter Festigkeit geschaffen werden. Diese verstärkten Kunststoffprofile sind allerdings nur begrenzt witterungsbeständig, so dass an der Außenhülle eine Beschichtung aufgebracht wird. Der Herstellungsprozess ist vergleichsweise aufwändig und die Festigkeit durch die polymere Matrix begrenzt.

EP 1 245 775 A2 offenbart ein Kunststoffprofil mit Hohlkammern, bei dem eine tragende Wand mit einem kontinuierlichen Faserstrang verstärkt ist.

Es ist daher Aufgabe der vorliegenden Erfindung, ein Verbundprofil für Fenster, Türen oder Fassaden zu schaffen, das eine hohe Festigkeit und gute Wärmeisolierung besitzt.

Diese Aufgabe wird mit einem Verbundprofil mit den Merkmalen des Anspruches 1 gelöst.

Das erfindungsgemäße Verbundprofil für Fenster, Türen oder Fassaden umfasst ein metallisches Außenprofil, das mit einem faserverstärkten Kunststoffprofil verbunden ist, das Faserstränge enthält, die sich in Längsrichtung des Kunststoffprofils erstrecken, wobei das Kunststoffprofil mehrere Hohlkammern aufweist. Vorzugsweise besteht das Verbundprofil nur aus dem metallischen Außenprofil und dem faserverstärkten Kunststoffprofil, so dass gegenüber Verbundprofilen mit einem metallischen Innenprofil und einem metallischen Außenprofil eine erhöhte Wärmedämmung erhalten wird. Durch die Faserstränge in dem Kunststoffprofil wird dieses verstärkt und kann auch hohe Lasten aufnehmen, insbesondere Gewichtslasten oder Windlasten.

Der Faseranteil in dem Kunststoffprofil bezogen auf die Masse kann zwischen 15 % bis 45 %, beispielsweise 20 % bis 40 % nach DIN EN ISO 1172:2013-12 betragen, wobei als Fasern Glasfasern oder andere Fasern zur Erhöhung der Festigkeit eingesetzt werden können.

Die Zugfestigkeit des faserverstärkten Kunststoffprofils beträgt nach ISO 527-1:2000 mindestens 40 MPa, insbesondere mehr als 50 MPa, wobei im trockenen Zustand auch höhere Werte von mindestens 75 MPa erreicht werden.

Das Kunststoffprofil enthält für eine hohe Festigkeit bevorzugt Polyamid, beispielsweise Polyamid 66. Das Kunststoffprofil kann im Pultrusionsverfahren hergestellt sein, bei dem die verstärkenden Fasern in Form von einem oder mehreren Strängen aus Endlosfasern dem Kunststoff zugeführt werden, um die Faserstränge in das Kunststoffmaterial einzubetten. Das Kunststoffprofil kann mit Düsen in die gewünschte Form mit entsprechenden Stegen und Hohlkammern extrudiert werden. Das Kunststoffprofil besitzt dabei bevorzugt eine Außenkontur, die im Wesentlichen quaderförmig ausgebildet ist. Nach der Herstellung des Kunststoffprofils kann dieses bevorzugt beschichtet werden, insbesondere pulverbeschichtet. Vor dem Beschichten kann das Kunststoffprofil durch eine Wärmebehandlung getrocknet werden, so dass durch eine dünne Pulverbeschichtung ein verbesserter Schutz gegen Verwitterung erreicht wird. Zudem kann die Oberfläche des metallischen Außenprofils und dem Kunststoffprofil durch ein Pulverbeschichten einheitlich ausgestaltet werden, obwohl es unterschiedliche Materialien sind.

In einer bevorzugten Ausgestaltung weist das Kunststoffprofil einen inneren Steg auf, der auf der zu dem metallischen Außenprofil abgewandten Seite angeordnet ist und mehr Faserstränge enthält, als ein mittlerer Abschnitt des Kunststoffprofils zwischen dem inneren Steg und dem metallischen Außenprofil. Dadurch kann der mittlere Bereich des Kunststoffprofils durch das metallische Außenprofil verstärkt werden, während auf der abgewandten Seite der innere Steg durch eine Vielzahl von Fasersträngen verstärkt ist. Dies erhöht die Festigkeit des Verbundprofils. Der innere Steg verläuft in der montierten Position des Verbundprofils bevorzugt im Wesentlichen vertikal, so dass die Faserstränge übereinander angeordnet sind, wobei die Faserstränge in dem inneren Steg allseitig von Kunststoffmaterial umgeben sind. Bevorzugt weist der innere Steg eine Dicke zwischen 3 mm bis 5 mm, insbesondere zwischen 3,4 mm und 4,2 mm, auf.

Für eine gute Wärmedämmung kann das Kunststoffprofil mindestens zwei parallele Verbindungsstege aufweisen, die sich im Wesentlichen senkrecht zu dem inneren Steg erstrecken. Zwischen den Verbindungsstegen kann das Kunststoffprofil eine Vielzahl von Hohlkammern aufweisen. Der innere Steg an dem Kunststoffprofil kann dabei eine größere Dicke aufweisen als die mindestens zwei Verbindungsstege. Für eine besonders hohe Festigkeit des inneren Steges kann dieser zwischen 4 und 10 Faserstränge enthalten, die für eine hohe Festigkeit gegenüber Durchbiegung sorgen. Die mindestens zwei Verbindungsstege enthalten jeweils mindestens zwei beabstandete Faserstränge, so dass auch in einem mittleren Bereich des Kunststoffprofils eine erhöhte Festigkeit erhalten wird. Die Verbindungsstege können beispielsweise jeweils zwischen 2 und 4 Faserstränge enthalten.

Bei dem Kunststoffprofil können die mindestens zwei Verbindungsstege zwischen dem metallischen Außenprofil und dem inneren Steg über diagonale Verstärkungsstege miteinander verbunden sein. Für eine optimierte Fertigung können die diagonalen Verstärkungsstege an einem Knotenpunkt über einen Ring miteinander verbunden sein, so dass die Verstärkungsstege die beiden Verbindungsstege gegenüber Durchbiegung oder Torsion stützen. Die Verstärkungsstege können dabei in einem Winkel zwischen 25° und 50° zur Ebene der Verbindungsstege ausgerichtet sein.

Die Faserstränge sind vorzugsweise im Querschnitt kreisförmig ausgebildet und weisen einen Durchmesser zwischen 1 mm und 2 mm, insbesondere 1,2 mm bis 1,6 mm, auf. Die Faserstränge können dabei als Endlosfilamente in dem Kunststoffprofil angeordnet sein.

An dem Kunststoffprofil ist vorzugsweise mindestens eine Nut zur Fixierung einer Glashalteleiste ausgebildet, wobei das metallische Profil auf der Seite der Nut einen Haltesteg zur Fixierung einer Dichtung aufweist. Dadurch kann in der montierten Position ein Füllungselement, beispielsweise eine Isolierglasscheibe, zwischen der Dichtung an dem Haltesteg des metallischen Außenprofils und der Glashalteleiste klemmend fixiert werden. Das Kunststoffprofil kann optional auf der dem metallischen Außenprofil zugewandten Seite mit mindestens einer, insbesondere zwei Verdickungen versehen sein, an denen die Verbindungsabschnitte des metallischen Außenprofils kraftschlüssig und/oder formschlüssig anliegen, beispielsweise durch Rollformen.

Das erfindungsgemäße Verbundprofil wird bevorzugt als Rahmenprofil bei einem Fenster, einer Tür oder einer Fassade eingesetzt. Das metallische Außenprofil kann dabei an der Außenseite des Gebäudes angeordnet sein, so dass die Witterungsbeständigkeit gewährleistet ist, während das Kunststoffprofil an der Innenseite angeordnet und für eine hohe Wärmedämmung sorgt.

Die Erfindung wird nachfolgend anhand eines Ausführungsbeispiels mit Bezug auf die beigefügten Zeichnungen näher erläutert. Es zeigen:
- Figur 1: eine Schnittansicht durch ein erfindungsgemäßes Verbundprofil in der montierten Position, und
- Figur 2: eine Schnittansicht durch das Kunststoffprofil des Verbundprofils.

Ein Fenster 1 umfasst ein plattenförmiges Füllungselement 2, beispielsweise eine Isolierglasscheibe, die klemmend zwischen zwei Dichtungen 3 und 4 angeordnet ist. Dabei besitzt das Fenster 1 umlaufende Rahmenprofile, die als Verbundprofil 10 ausgebildet sind, wobei nur eines der Rahmenprofile in Figur 1 im Schnitt dargestellt ist. Es handelt sich um das untere Rahmenprofil, bei dem an der Oberseite ein Verklotzungselement 6 angeordnet ist, auf dem Füllungselement 2 mit einer unteren Kante aufliegt.

Das Verbundprofil 10 umfasst ein metallisches Außenprofil 11, beispielsweise aus Aluminium, das einen zu dem Füllungselement 2 nach oben hervorstehenden Haltesteg 13 aufweist, an dem die Dichtung 3 gehalten ist. Von dem Haltesteg 13 erstrecken sich zwei Stützstege 14 rechtwinklig dazu, die mit einem Verbindungsabschnitt 15 verbunden sind, der innerhalb der durch das Füllungselement 2 gebildeten Ebene angeordnet ist.

Das Verbundprofil 10 umfasst ferner ein faserverstärktes Kunststoffprofil 12, das auf der zu dem metallischen Außenprofil 11 abgewandten Seite zwei Nuten 22 und 23 aufweist, wobei in die Nut 23 eine Glashalteleiste 5 fixiert ist, beispielsweise über Raststege, an der die Dichtung 4 gehalten ist. Das Kunststoffprofil 12 erstreckt sich dabei von der äußeren Ebene des Füllungselementes 2 bis zur Innenseite und ist mit der Außenkontur im Wesentlichen quaderförmig ausgebildet.

Das Kunststoffprofil 12 ist auf der dem metallischen Außenprofil 11 zugewandten Seite mit zwei Verdickungen 16 versehen, an denen die Verbindungsabschnitt 15 kraftschlüssig und/oder formschlüssig anliegen, beispielsweise durch Rollformen. Das Kunststoffprofil 12 umfasst dabei zwei parallele Verbindungsstege 17, die sich von dem metallischen Außenprofil 11 zu einem inneren Steg 20 erstrecken, wobei der innere Steg 20 im Wesentlichen parallel zu der Ebene des Füllungselementes 2 ausgerichtet ist. Der untere Verbindungssteg 17 ist dabei gestuft ausgebildet und umfasst einen zurückspringenden Abschnitt 21, der den Boden der Nut 22 ausbildet. Der obere Verbindungssteg 17 ist durchgängig in einer Ebene bis zu dem inneren Steg 20 ausgebildet, kann optional aber ebenfalls gestuft hergestellt werden. Die Nuten 22 und 23 sind hinterschnittene Nuten, bei denen die Nutwände jeweils einen nach innen ragenden Steg aufweisen.

Zur Verstärkung des Kunststoffprofils 12 sind eine Vielzahl von Fasersträngen 9 vorgesehen, die bei der Herstellung des Kunststoffprofils 12 bei einem Pultrisionsverfahren zugeführt werden, wobei in dem inneren Steg 20 eine Vielzahl solcher Faserstränge 9 vorgesehen sind. In den Verbindungsstegen 17 ist eine geringere Anzahl von Fasersträngen vorgesehen als in dem inneren Steg 20. Die Faserstränge 9 bestehen vorzugsweise aus Glasfasern, es können aber auch Endlosfasern aus anderen Materialien eingesetzt werden. Das umhüllende Kunststoffmaterial umfasst vorzugsweise Polyamid, wobei auch hier Mischungen verschiedener Kunststoffe eingesetzt werden können.

In Figur 2 ist das Kunststoffprofil 12 im Detail gezeigt. Es ist erkennbar, dass die beiden Verbindungsstege 17 durch diagonale Verstärkungsstege 18 miteinander verbunden sind. Die Verstärkungsstege 18 erstrecken sich in einem Winkel zwischen 25° bis 50° zu den Verbindungsstegen 17 und sind an einem Knotenpunkt durch einen Ring 19 miteinander verbunden. An den Kreuzungspunkten der Verbindungsstege 17 mit den Verstärkungsstegen 18 sind jeweils Faserstränge 9 in das Kunststoffmaterial eingebettet. In die Verbindungsstege 17 sind weniger Faserstränge 9 eingebettet als in den inneren Steg 20.

Der innere Steg 20 besitzt eine Breite B von 3 mm bis 5 mm, insbesondere 3,4 mm bis 4,2 mm. Die Verbindungsstege 17 weisen eine geringere Breite b von 1 mm bis 2 mm, insbesondere 1,2 mm bis 1,6 mm, auf. Die Verstärkungsstege 18 können eine etwas größere Breite besitzen als die Verbindungsstege 17, beispielsweise zwischen 10 % und 30 %. Der Durchmesser der im Querschnitt kreisförmigen Faserstränge 9 beträgt zwischen 1 mm und 2 mm, insbesondere zwischen 1,2 mm und 1,6 mm.

Die Anzahl der Faserstränge 9 in dem Kunststoffprofil 12 kann abhängig von dem Festigkeitsanforderungen variiert werden. Zudem können zur Erhöhung der Wärmedämmung noch mehr Hohlkammern innerhalb des Kunststoffprofils 12 vorgesehen werden.

### Bezugszeichenliste

- 1: Fenster
- 2: Füllungselement
- 3: Dichtung
- 4: Dichtung
- 5: Glashalteleiste
- 6: Verklotzungselement
- 9: Faserstrang
- 10: Verbundprofil
- 11: Metallisches Außenprofil
- 12: Kunststoffprofil
- 13: Haltesteg
- 14: Stützsteg
- 15: Verbindungsabschnitt
- 16: Verdickung
- 17: Verbindungssteg
- 18: Verstärkungssteg
- 19: Ring
- 20: Innerer Steg
- 21: Abschnitt
- 22: Nut
- 23: Nut

- B: Breite
- b: Breite

## Patentansprüche

1. Verbundprofil (10) für Fenster (1), Türen oder Fassaden, mit einem metallischen Außenprofil (11), das mit einem faserverstärkten Kunststoffprofil (12) verbunden ist, das Faserstränge (9) enthält, die sich in Längsrichtung des Kunststoffprofils (12) erstrecken, wobei das Kunststoffprofil (12) mehrere Hohlkammern aufweist.

2. Verbundprofil nach Anspruch 1, **dadurch gekennzeichnet, dass** der Glasfaseranteil in dem Kunststoffprofil (12) zwischen 15 % bis 45 %, insbesondere 20 % bis 40 %, nach DIN EN ISO 1172:2013-12 beträgt.

3. Verbundprofil nach Anspruch 1 oder 2, **dadurch gekennzeichnet, dass** die Zugfestigkeit des faserverstärkten Kunststoffprofils (12) nach ISO 527-1:2019 mindestens 40 MPa beträgt.

4. Verbundprofil nach einem der vorhergehenden Ansprüche, **dadurch gekennzeichnet, dass** das Kunststoffprofil (12) Polyamid enthält.

5. Verbundprofil nach einem der vorhergehenden Ansprüche, **dadurch gekennzeichnet, dass** das Kunststoffprofil (12) mit einer Außenkontur im Wesentlichen quaderförmig ausgebildet ist.

6. Verbundprofil nach einem der vorhergehenden Ansprüche, **dadurch gekennzeichnet, dass** das Kunststoffprofil (12) einen inneren Steg (20) aufweist, der auf der zu dem metallischen Außenprofil (11) abgewandten Seite angeordnet ist und mehr Faserstränge (9) enthält als ein mittlerer Abschnitt des Kunststoffprofils (12) zwischen dem inneren Steg (20) und dem metallischen Außenprofil (11).

7. Verbundprofil nach Anspruch 6, **dadurch gekennzeichnet, dass** der innere Steg (20 eine Dicke zwischen 3 mm und 5 mm, insbesondere 3,4 mm und 4,2 mm, aufweist, und die Faserstränge (9) in dem inneren Steg (20) allseitig von Kunststoffmaterial umgeben sind.

8. Verbundprofil nach Anspruch 6 oder 7, **dadurch gekennzeichnet, dass** das Kunststoffprofil (12) mindestens zwei parallele Verbindungsstege (17) aufweist, die sich im Wesentlichen senkrecht zu dem inneren Steg (20) erstrecken.

9. Verbundprofil nach Anspruch 8, **dadurch gekennzeichnet, dass** der innere Steg (20) eine größere Dicke aufweist als die mindestens zwei Verbindungsstege (17).

10. Verbundprofil nach einem der Ansprüche 6 bis 9, **dadurch gekennzeichnet, dass** der innere Steg (20) zwischen vier und zehn Faserstränge (9) enthält.

11. Verbundprofil nach einem der Ansprüche 8 bis 10, **dadurch gekennzeichnet, dass** die mindestens zwei Verbindungsstege (17) über diagonale Verstärkungsstege (18) miteinander verbunden sind, wobei die diagonalen Verstärkungsstege (18) an einem Knotenpunkt insbesondere über einen Ring (19) miteinander verbunden sind.

12. Verbundprofil nach einem der Ansprüche 8 bis 11, **dadurch gekennzeichnet, dass** die mindestens zwei Verbindungsstege (17) mindestens zwei beabstandete Fasserstränge (9) enthalten.

13. Verbundprofil nach einem der vorhergehenden Ansprüche, **dadurch gekennzeichnet, dass** die Faserstränge (9) im Querschnitt einen Durchmesser zwischen 1 mm und 2 mm, insbesondere 1,2 mm bis 1,6 mm, besitzen.

14. Verbundprofil nach einem der vorhergehenden Ansprüche, **dadurch gekennzeichnet, dass** an dem Kunststoffprofil (12) eine Nut (23) zur Fixierung einer Glashalteleiste (5) ausgebildet ist und das metallische Außenprofil (11) auf der Seite der Nut (23) einen Haltesteg (13) zur Fixierung einer Dichtung (3) aufweist.

15. Fenster (1), Tür oder Fassade mit mindestens einem Rahmenprofil, das als Verbundprofil (10) nach einem der vorhergehenden Ansprüche ausgebildet ist.
